# FASCICULE DE BREVET EUROPEEN

(11) **EP 3 821 093 B1**
(45) Date de publication et mention de la délivrance du brevet: **30.07.2025**
(21) Numéro de dépôt: 19737761.7
(22) Date de dépôt: 12.07.2019
(51) Int. Cl.: E04F 15/20

(54) **SYSTÈME DE PLANCHER EN CHAPE FLOTTANTE AVEC SÉPARATEURS**
BODENSYSTEM MIT EINEM SCHWIMMENDEN ESTRICH MIT SEPARATOREN
FLOOR SYSTEM COMPRISING A FLOATING SCREED WITH SEPARATORS

(30) Priorité: 12.07.2018 FR 1856420
(43) Date de publication de la demande: 19.05.2021
(73) Titulaire: Saint-Gobain Weber, 94370 Sucy-en-Brie (FR)
(72) Inventeur: DALZIN, Fabien, 60200 Compiègne (FR); BOURE, Jean-Philippe, 60170 Ribécourt (FR); AZEVEDO, Joël, 91190 Gif sur Yvette (FR); JACQUS, Gary, 75018 Paris (FR); BERGER, Sylvain, 75018 Paris (FR)
(74) Mandataire: Saint-Gobain Recherche
(86) Numéro de dépôt international: PCT/EP2019/068863
(87) Numéro de publication internationale: WO 2020/011997

(56) Documents cités:
- DE-A1- 3 503 529
- KR-A- 20100 086 226
- KR-A- 20110 130 910

## Description

La présente invention concerne un système de plancher comprenant une chape flottante et des séparateurs disposés sous ladite chape flottante.

Les propriétés acoustiques des sols jouent un rôle important dans le confort phonique intérieur des bâtiments. La chute d'un objet, les pas des personnes en mouvement ou le déplacement d'un objet sur un sol présentant de médiocres propriétés acoustiques dans une pièce adjacente à une autre peuvent être des sources de nuisances sonores importantes pour les activités qui s'y déroulent. Un tel sol peut en outre réfléchir les ondes sonores émises lors de ces activités et provoquer un phénomène de réverbération dégradant le confort acoustique nécessaire à leur bon déroulement. Les bibliothèques, les musées, les écoles, les halls de gare, les salles de restaurants et les salles évènementielles sont autant d'exemples de lieux dans lesquels une réduction de la pollution sonore est souvent recherchée. De même dans les locaux et immeubles résidentiels, une réduction des bruits d'impact sur les sols est généralement souhaitée pour assurer la tranquillité des résidents.

Pour cela, des systèmes de plancher comprenant des éléments fonctionnels atténuant la propagation des ondes sonores ou acoustiques sont utilisés en couverture des sols. Ces éléments fonctionnels sont généralement sous la forme d'une couche d'isolation qui diminue l'intensité du couplage mécanique entre l'élément de structure servant de support au plancher et la partie supérieure du plancher sur laquelle il est possible de circuler.

A titre d'exemple, le brevet KR101704909 B1 divulgue une couche d'isolation comprenant des alvéoles dans lesquelles peuvent être insérées des capsules creuses permettant d'absorber les ondes de choc. Le modèle d'utilité CN201486105 U et la demande JPH04293857 divulguent des couches d'isolation formées par des plots séparateurs disposés entre un élément de structure et la partie supérieure d'un plancher. De plus, les documents DE3503529A, KR20100086226A et KR20110130910A montrent des systèmes de plancher comprenant une chape flottante.

La présente invention améliore les performances acoustiques des systèmes existant de plancher à chape flottante.

Dans ce but, l'invention prévoit un système de plancher selon la revendication 1, ainsi qu'un kit de fabrication d'un tel système de plancher selon la revendication 12 ou 13, et un procédé de fabrication d'un tel système de plancher selon la revendication 14. Des modes de réalisation préférentiels sont définis dans les revendications dépendantes.

Elle a pour objet un système de plancher comprenant une chape flottante et des séparateurs disposés sous ladite chape flottante, dans lequel les séparateurs sont en contact ponctuel et/ou linéique avec la surface d'un élément sous-jacent susceptible de servir de support au système de plancher et avec la surface d'une couche sus-jacente disposée entre ladite chape flottante et lesdits séparateurs, et dans lequel la couche sus-jacente est à base de matériau résilient. Selon l'invention, les séparateurs séparent l'élément sous-jacent et la couche sus-jacente de manière à ce qu'ils ne soient pas en contact entre eux et à former un réseau de cavités creuses entre l'élément sous-jacent et la couche sus-jacente, les séparateurs ne sont pas à base de matériau résilient, le module d'Young de la couche sus-jacente est inférieur ou égal à 1GPa à 20°C, et le module d'Young des séparateurs est supérieur à 20GPa à 20°C.

Au sens de l'invention, la fonction des séparateurs est de séparer l'élément sous-jacent et la couche sus-jacente de manière à ce qu'ils ne soient pas en contact entre eux. En particulier, les séparateurs peuvent aider à la formation d'une cavité creuse et/ou d'un réseau de cavités creuses entre l'élément sous-jacent et la couche sus-jacente. Les séparateurs peuvent être pleins ou creux.

Au sens de l'invention, il est entendu par contact ponctuel et/ou linéique un contact ponctuel et/ou linéique de type hertzien, généralement sans friction. Deux corps sont dits en contact ponctuel et/ou linéique de type hertzien lorsque que les surfaces de contact entre deux corps résultent uniquement de la déformation élastique et/ou plastique d'un ou des deux corps lorsqu'ils sont soumis à une charge de compression, sans que ces deux corps aient eu une surface de contact commune avant toute déformation. Au contraire, un contact entre deux corps est dit surfacique lorsque les deux corps sont l'un l'autre en contact par une surface existant antérieurement à toute déformation élastique et/ou plastique d'un ou des deux corps lorsqu'ils sont soumis à une charge de compression.

Au sens de l'invention, le terme « chape » a une définition plus étendue que celle de la norme EN 13318:2000. Il est défini comme une couche ou un ensemble de couches de matériau disposé sur un support ou sur un ensemble de couches intermédiaires, éventuellement isolantes, afin, par exemple, d'atteindre un niveau déterminé, de recevoir un autre revêtement de sol et/ou de servir de sol fini. Il couvre les chapes dites « humides » et les chapes dites « sèches ».

Les chapes humides désignent généralement des chapes qui sont sous forme liquide ou pâteuse lors de leur mise en place sur le support destiné à les recevoir puis durcissent après prise et séchage. Des exemples de chapes humides sont les chapes à base de ciment, de résine synthétique, de sulfate de calcium, de magnésie et/ou d'émulsion de bitume. Les chapes humides les plus répandues sont les chapes de mortier de ciment.

Les chapes sèches désignent généralement des dalles au sens général, de planches ou de panneaux rigides juxtaposables. Des exemples sont les plaques à base de plâtre ou à base de ciment. Elles peuvent être éventuellement armées par des fibres cellulosiques ou des fibres de verre.

Dans le cadre de l'invention, la « chape flottante », également appelée chape rapportée ou chape désolidarisée désigne, conformément aux usages dans le domaine de la construction, une chape peu ou non adhérente avec le support sur lequel elle est posée. Elle est également peu ou non solidaire avec les autres éléments de structure.

L'élément sous-jacent susceptible de servir de support au système de plancher peut être tout élément de structure adapté à l'installation d'un système de plancher. En général, il est un ouvrage plan ou une surface d'allure horizontale. Par exemple, il peut être une dalle en béton ou en mortier, nu ou éventuellement revêtu d'un ou plusieurs revêtements superficiels formés d'éléments manufacturés juxtaposables tel que des carreaux ou dalles en céramique, en pierre, en résine, en matière thermoplastique ou en bois. Il peut aussi être un plancher en béton, en bois ou en métal. Il peut aussi comprendre un revêtement d'isolation phonique et/ou thermique.

Au sens de l'invention, le terme « résilient », utilisé pour qualifier un matériau, désigne un matériau capable d'absorber de l'énergie lorsqu'il est déformé de manière élastique et de la restituer toute ou en partie lorsque la contrainte de déformation est supprimée. Des exemples de matériaux résilients sont les matériaux élastiques tels que le caoutchouc, le liège, le polystyrène expansé, les matériaux viscoélastiques tels que le polyuréthane, le silicone, le polyacrylate, ou encore les laines minérales telle que la laine de roche ou la laine de verre.

Le système de plancher selon l'invention a pour avantage principal un gain de 25 à 110% sur la réduction du niveau de bruit au choc pondéré par rapport à un système de plancher selon l'état de la technique.

La réduction du niveau de bruit de choc pondéré, ΔL_{w}, d'un système de plancher selon l'invention par rapport à un plancher de référence est généralement comprise entre 18 et 30dB. Le plancher de référence est défini par les mêmes normes NF EN ISO 10140:2013 et NF EN ISO 717-2 :2013. Il est une dalle béton d'une épaisseur de 140mm.

Un deuxième avantage est qu'il peut être utilisé sur des sols et/ou planchers existant, par exemple en cas de rénovation, dans la mesure où ces sols et ces planchers sont adaptés pour supporter un autre revêtement de sol.

Un troisième avantage est que, dans le cas où la chape flottante est une chape humide, la chape sous forme liquide ou pâteuse peut être directement coulée sur la couche sus-jacente.

Dans un mode de réalisation de l'invention, les séparateurs sont des particules de forme convexe. Une forme convexe assure le contact ponctuel et/ou linéique des séparateurs avec la surface de l'élément sous-jacent susceptible de servir de support au système de plancher et avec la surface de la couche sus-jacente. Plus le degré de convexité de la surface externe des particules est élevée, plus l'aire de la surface de contact est faible et plus le niveau de réduction du bruit du système de plancher devient élevé.

Les séparateurs peuvent avoir une géométrie régulière ou irrégulière. De préférence, ils sont des particules de forme sphérique ou cylindrique. Ces types de forme minimisent généralement l'aire des surfaces de contact ponctuel et/ou linéique des séparateurs avec l'élément sous-jacent et la couche sus-jacente.

Pour qualifier la taille d'un séparateur, il est possible d'utiliser le diamètre de Féret. Le diamètre de Féret est la distance maximale entre deux droites parallèles entre lesquelles le séparateur peut géométriquement s'inscrire.

Selon un mode de réalisation de l'invention, le diamètre de Féret des séparateurs est compris entre 1 et 100mm, de préférence entre 3 et 70mm. Ces tailles de particules permettent d'éviter une surélévation trop importante du niveau de la surface supérieure du système de plancher par rapport à la structure environnante dans laquelle il est installé.

La densité de répartition des séparateurs entre l'élément sous-jacent et la couche sus-jacente peut varier, notamment selon la taille des séparateurs et l'état de la surface de l'élément sous-jacent susceptible de servir de support au système de plancher. En particulier, la densité de répartition des séparateurs est comprise entre 10 et 2500 séparateurs par mètre carré, de préférence entre 100 et 2500 séparateurs par mètre carré. Cet intervalle de densité est optimal pour une répartition homogène des séparateurs sur la surface de l'élément sous-jacent et la formation d'une cavité creuse et/ou d'un réseau de cavités creuses.

Il est également possible de répartir régulièrement les séparateurs sur la surface de l'élément sous-jacent de manière à former des points de contact ponctuel et/ou linéique régulièrement espacés entre les séparateurs et les surfaces de la couche sus-jacente et de l'élément sous-jacent. Cela favorise une meilleure répartition des contraintes mécaniques lorsque le système de plancher est sollicité et des performances acoustiques homogènes. Dans ce mode de réalisation particulier de l'invention, les séparateurs sont repartis sur l'élément sous-jacent selon un motif géométrique régulier. Un motif géométrique régulier correspond à tout type de motif formé par pavage périodique d'un sous-motif régulier symétrique ou asymétrique. Des exemples de motifs sont les carrés, les rectangles, les pentagones, les hexagones, seuls ou en combinaison.

Dans un mode de réalisation alternatif du système de plancher de l'invention, les séparateurs sont des cordons formant un maillage. Les cordons peuvent être sous la forme de grille avec un maillage tissé ou non tissé. Les cordons peuvent être pleins ou creux. La distance entre deux cordons du maillage peut être comprise entre 1mm et 30cm.

Outre l'effet du contact ponctuel et/ou linéique des séparateurs avec la surface d'un élément sous-jacent et la surface d'une couche sus-jacente, il a été constaté un effet synergique supplémentaire entre les séparateurs et la couche sus-jacente. Selon que la couche sus-jacente est, d'une part, à base de matériau résilient ou non, l'utilisation de séparateurs à base de matériau résilient ou non permet d'obtenir des performances acoustiques et mécaniques inattendues. L'épaisseur ou la densité de la couche sus-jacente peut également influer sur ces performances.

Dans un premier mode de réalisation, qui n'est pas en accord avec l'invention, la couche sus-jacente est à base d'un matériau résilient. De préférence, le module d'Young de la couche sus-jacente est inférieur ou égal à 1GPa à 20°C. Dans ce mode de réalisation, contrairement à l'invention, les séparateurs sont à base d'un matériau résilient. Le module d'Young des séparateurs est inférieur ou égal à 1GPa à 20°C.

Dans un deuxième mode de réalisation, qui est en accord avec l'invention, la couche sus-jacente est à base d'un matériau résilient. Le module d'Young de la couche sus-jacente est inférieur ou égal à 1GPa à 20°C. Les séparateurs ne sont pas à base de matériau résilient. Le module d'Young des séparateurs est supérieur à 20GPa à 20°C.

Par exemple, la couche sus-jacente peut être à base d'un matériau choisi parmi le polystyrène expansé, le caoutchouc, le silicone, le polyuréthane, la laine minérale, les tissés ou non tissés de fibres de verre ou leur combinaison.

L'épaisseur de la couche sus-jacente peut être avantageusement comprise entre 10 et 200mm, de préférence entre 20 et 80mm.

Les séparateurs peuvent être à base de bois, à base de résine thermodurcissable, de matériau de nature minérale ou de matériau de nature organique. Des exemples de matériau de nature minérale sont le verre, la céramique, le béton, le mortier, les composites granulaires.

Dans un troisième mode de réalisation, qui n'est pas en accord avec l'invention, la couche sus-jacente n'est pas à base d'un matériau résilient. Le module d'Young de la couche sus-jacente peut être notamment supérieur à 1GPa à 20°C. Dans ce mode de réalisation, les séparateurs sont à base de matériau résilient. Le module d'Young des séparateurs est préférentiellement inférieur ou égal à 1GPa à 20°C.

La couche sus-jacente peut être à base d'un matériau choisi parmi le plâtre, le liège, le bois ou leur combinaison et/ou les séparateurs peuvent être à base de matériau choisi parmi le polystyrène expansé, le latex, l'élastomère silicone, le polyuréthane, le caoutchouc, les fibres minérales, les fibres organiques, ou leur combinaison.

L'épaisseur de la couche sus-jacente peut être avantageusement comprise entre 0,5 et 50mm, de préférence entre 2 et 30mm.

Dans ces premier et troisième modes de réalisation, le taux d'amortissement viscoélastique des séparateurs peut être avantageusement égal ou supérieur à 5% à 20°C. Ce taux d'amortissement peut être mesuré par une analyse mécanique dynamique, encore spectrométrie dynamique mécanique, dans laquelle le matériau des séparateurs est soumis à une sollicitation mécanique oscillatoire. Il correspond généralement au rapport du module de perte sur le module de conservation.

L'invention a également pour objet un procédé de fabrication d'un système de plancher selon la revendication 14. Le procédé comprend les étapes suivantes :
a. la dispersion de séparateurs sur un élément sous-jacent susceptible de servir de support au système de plancher,
b. la pose d'une couche sus-jacente au-dessus des séparateurs de manière à ce que les séparateurs soient en contact ponctuel et/ou linéique avec la surface de ladite couche sus-jacente,
c. la mise en œuvre d'une chape flottante au-dessus de ladite couche sus-jacente.

Afin de faciliter la fabrication d'un système de plancher selon l'invention sur un site, il peut être avantageux de disposer d'un kit de fabrication. Un tel kit comprend une préparation pour chape flottante, une couche sus-jacente et un lot de séparateurs.

Dans un mode particulier de réalisation de l'invention, les séparateurs peuvent être fixés à la surface de la couche sus-jacente. Cette fixation est préalable à la fabrication du système de plancher. Ce mode de réalisation a pour avantage de simplifier la fabrication du système de plancher puisque que l'étape de dispersion des séparateurs sur l'élément sous-jacent n'est plus nécessaire.

Il a également pour avantage de permettre de conditionner l'ensemble couche sus-jacente/séparateurs dans des formats transportables adaptés aux chantiers de construction. Il peut, par exemple, être conditionné sous forme d'un rouleau prêt à l'emploi, qui peut être déroulé sur un élément sous-jacent susceptible de servir de support au système de plancher avant de mettre en œuvre une chape flottante au-dessus de ladite couche sus-jacente.

La quantité et la répartition des séparateurs fixés sur la surface de la couche sus-jacente est telle qu'aucun contact ne se forme entre la couche sus-jacente et l'élément sous-jacent susceptible de servir de support au système de plancher lorsque la chape flottante est mise en œuvre sur la couche sus-jacente.

La fixation des séparateurs sur la surface de la couche sus-jacente peut être réalisée par tout moyen de fixation adapté, notamment par collage.

Selon une variante du mode de réalisation, la couche sus-jacente peut être un film ou un tissu déformable. Elle peut être avantageusement un film étanche afin de réduire la possibilité d'infiltration d'eau vers les séparateurs et l'élément sous-jacent lorsqu'une chape flottante humide est mise en œuvre sur l'élément sus-jacent.

Afin de faciliter la fabrication d'un système de plancher selon l'invention dans lequel les séparateurs sont fixés à la surface de la couche sus-jacente, il peut être avantageux de disposer d'un kit comprenant une préparation pour chape flottante et une couche sus-jacente sur la surface de laquelle sont fixés des séparateurs.

Plusieurs procédés peuvent être utilisés pour la fixation des séparateurs sur la surface de la couche sus-jacente afin de former un ensemble couche sus-jacente/séparateurs pouvant ensuite être utilisé dans un système de plancher selon l'invention.

Selon un premier procédé, une couche sus-jacente, par exemple, un film, un voile ou un tissu, est mise en mouvement dans une première direction à l'aide d'un convoyeur. Une pluralité de buses disposée sur une rampe fixe, disposée au-dessus de la couche sus-jacente en mouvement, dépose, à intervalles réguliers ou non, des plots ou cordons de colle sur lesquels sont ensuite déposés les séparateurs dans une étape ultérieure. Alternativement, au lieu de colle, les buses peuvent déposés directement des séparateurs enduits de colle ou des séparateurs présentant au moins en leur surface un état non réticulé ou non polymérisé permettant leur fixation sur la couche sus-jacente par réticulation ou polymérisation ultérieure.

Selon un deuxième procédé, une couche sus-jacente, par exemple, un film, un voile ou un tissu, est mise en mouvement dans une première direction à l'aide d'un convoyeur. Un rouleau est en contact avec la surface supérieure de la couche sus-jacente. Il est animé d'un mouvement de rotation de sens contraire à la direction de convoyage. Il est muni d'au moins un relief négatif donné, telle qu'une aspérité, une cavité ou une concavité de forme donnée. Un réservoir, rempli de colle, est disposé au-dessus et en contact du rouleau. A chaque rotation, le relief négatif se remplit d'une quantité de colle, qui se dévide ensuite sur la surface supérieure de la couche sus-jacente pour former un plot ou un cordon de colle lorsqu'il vient au contact de ladite surface au cours de la rotation. La taille du relief, le nombre de relief et la vitesse de rotation conditionnent la quantité et la répartition des plots ou cordons de colle. Les séparateurs sont déposés sur les plots ou cordons de colle dans une étape ultérieure.

Alternativement, au lieu de colle, il est possible d'utiliser une matière réticulable ou polymérisable. Le relief ou les reliefs négatifs du rouleau peuvent alors être des moules adaptés directement à la formation in-situ et au dépôt dynamique des séparateurs sur la couche sus-jacente en mouvement sur le convoyeur. La poursuite de la réticulation ou la polymérisation du matériau des séparateurs sur la surface de la couche sus-jacente assure leur fixation sur ladite surface. L'avantage de cette alternative est qu'il ne requiert qu'une seule étape.

Un avantage des premier et deuxième procédés est qu'ils permettent la fabrication continue d'un ensemble couche sus-jacente/séparateurs.

Selon un troisième procédé, une première étape est de déposer de la colle sur la surface d'une couche sus-jacente à l'aide d'une méthode sérigraphique. L'écran de sérigraphique comporte un nombre et une répartition de trous correspondant au nombre souhaité et à la répartition souhaitée de séparateurs en contact avec la surface de la couche sus-jacente. Les séparateurs sont disposés sur les plots ou cordons de colle lors d'une étape ultérieure, une fois ces derniers déposés grâce à l'écran de sérigraphie.

Les caractéristiques et les avantages de l'invention sont illustrés par les figures et les exemples décrits ci-après.
Figure 1 est une représentation schématique de la section transverse d'un système de plancher selon un premier mode de réalisation de l'invention.
Figure 2 est une représentation schématique en perspective d'un système de plancher selon un deuxième mode de réalisation de l'invention.
Figure 3 est une représentation graphique de l'évolution de la réduction du niveau de bruit au choc en fonction de la fréquence pour les exemples 1 à 3 et 6, et les contre-exemples 1 et 2.
Figure 4 est une représentation graphique de l'évolution de la réduction du niveau de bruit au choc en fonction de la fréquence pour les exemples 4 et 5, et pour les contre-exemples 3.

La figure 1 représente schématiquement un premier mode de réalisation d'un système de plancher 1000 selon l'invention. Il comprend une chape flottante 1001 et des séparateurs 1003 disposés sous ladite chape flottante 1001. Les séparateurs 1003 sont en contact ponctuel et/ou linéique avec la surface d'un élément sous-jacent 1004 susceptible de servir de support au système de plancher et avec la surface d'une couche sus-jacente 1002 disposée entre ladite chape flottante 1001 et lesdits séparateurs 1003. Sur la présente figure, les séparateurs 1003 séparent l'élément sous-jacent 1004 et la couche sus-jacente 1002 de manière à ce qu'ils ne soient pas en contact entre eux et à former un réseau de cavité creuse 1005 entre l'élément sous-jacent 1004 et la couche sus-jacente 1002.

La figure 2 représente schématiquement un deuxième mode de réalisation d'un système de plancher 2000 selon l'invention. Il comprend une chape flottante 1001 et des séparateurs 2001 disposés sous ladite chape flottante, caractérisé en ce que les séparateurs 2001 sont en contact ponctuel et/ou linéique avec la surface d'un élément sous-jacent 1004 susceptible de servir de support au système de plancher et avec la surface d'une couche sus-jacente 1002 disposée entre ladite chape flottante 1001 et lesdits séparateurs 2001. Sur la présente figure, les séparateurs 2001 sont des cordons formant un maillage. Ils séparent l'élément sous-jacent 1004 et la couche sus-jacente 1002 de manière à ce qu'ils ne soient pas en contact entre eux et à former un réseau de cavité creuse 1005 entre l'élément sous-jacent 1004 et la couche sus-jacente 1002. Pour des raisons de clarté d'illustration et afin d'illustre le maillage des séparateurs, les séparateurs le système de plancher 2000 de la figure 2 ne sont pas représentés en contact avec la couche sus-jacente 1002.

La figure 3 représente l'évolution de la réduction du niveau de bruit au choc en fonction de la fréquence pour les exemples 1 à 3 et 6, et les contre-exemples 1 et 2, décrits ci-après. La réduction du niveau de réduction de bruit au choc, ΔL, exprimée en dB, est représentée sur l'axe des ordonnées. La fréquence, F, exprimée en Hz, est représentée sur l'axe des abscisses.

La figure 4 représente l'évolution de la réduction du niveau de bruit au choc en fonction de la fréquence pour les exemples 5 et 4, et le contre-exemple 3, décrits ci-après. La réduction du niveau de bruit au choc, ΔL, exprimée en dB, est représentée sur l'axe des ordonnées. La fréquence, F, exprimée en Hz, est représentée sur l'axe des abscisses

Six exemples de système de plancher sont décrits dans le tableau 1 ci-dessous. Les exemples 1 à 3, 5 et 6 ne sont pas en accord avec l'invention, et l'exemple 4 est en accord avec l'invention. Dans les six exemples la chape flottante est une chape de mortier de ciment de 30mm d'épaisseur. L'élément sous-jacent servant de support au système de plancher est une dalle béton.

Dans les exemples 1 à 3, la couche sus-jacente est à base d'un matériau non résilient et les séparateurs à base d'un matériau résilient. Dans les exemples 1 et 2, la couche sus-jacente est une plaque ou un ensemble de plaque de plâtre juxtaposées d'une épaisseur de 10mm. Le module d'Young de la ou des plaques de plâtre est de 2GPa à 20°C. Dans l'exemple 3, elle est une plaque ou un ensemble de plaques de bois juxtaposées d'une épaisseur de 3mm. Le module d'Young de la ou des plaques de bois est de 2,7GPa à 20°C. Dans l'exemple 1, les séparateurs sont des granules en polyuréthane d'un diamètre de 1mm. Le module d'Young des granules en polyuréthane est de 19MPa à 20°C. Dans les exemples 2 et 3, ils sont des granules en silicone d'un diamètre de 2mm et 6mm respectivement. Le module d'Young des granules silicone est de 4MPa à 20°C.

Dans les exemples 4 à 5, la couche sus-jacente est à base d'un matériau résilient et les séparateurs à base d'un matériau non résilient. Dans les exemples 4 et 5, la couche sus-jacente est une plaque ou un ensemble de plaques de polystyrène expansé juxtaposées d'une épaisseur de 30mm. Le module d'Young de la ou des plaques de polystyrène expansé est de 3,5MPa à 20°C. Dans l'exemple 4, les séparateurs sont des billes de verre d'un diamètre de 6mm. Le module d'Young des billes de verre est de 69GPa à 20°C. Dans l'exemple 5, ils sont des granules en polyuréthane d'un diamètre de 1mm. Le module d'Young des granules en polyuréthane est de 19MPa à 20°C

Dans l'exemple 6, la couche sus-jacente est à base de silicone. Elle est une plaque ou un ensemble de plaques à base de silicone juxtaposées d'une épaisseur de 3mm. Le module d'Young de la ou des plaques de silicone est de 4MPa à 20°C. Les séparateurs sont des cordons en caoutchouc formant un maillage. Les cordons sont des cordons pleins d'un diamètre de 2mm. Le maillage est une grille tissée dans laquelle les cordons sont régulièrement espacés de 5cm. Le module d'Young du caoutchouc utilisé pour former les cordons est de 5MPa à 20°C.

**[Tableau 1]**

| Tableau 1 | Ex. 1 | Ex. 2 | Ex. 3 | Ex. 4 | Ex. 5 | Ex.6 |
|---|---|---|---|---|---|---|
| Chape flottante | Mortier | Mortier | Mortier | Mortier | Mortier | Mortier |
| | 30mm | 30mm | 30mm | 30mm | 30mm | 30mm |
| Couche sus-jacente | Plaque plâtre | Plaque plâtre | Plaque bois | Plaque EPS | Plaque EPS | Plaque Silicone |
| | 10mm | 10mm | 3mm | 30mm | 30mm | 3mm |
| Séparateur | Granule PU | Granule silicone | Granule silicone | Billes verre | Granule PU | Grille tissée caoutchouc |
| | Ø 1mm | Ø 2mm | Ø 6mm | Ø 6mm | Ø 1mm | |
| Elément sous-jacent | Dalle béton | Dalle béton | Dalle béton | Dalle béton | Dalle béton | Dalle béton |

Quatre contre-exemples de système de plancher selon l'état de la technique sont décrits dans le tableau 2. A des fins de comparaison, dans les quatre contre-exemples la chape flottante est également une chape de mortier de ciment de 30mm d'épaisseur, et l'élément sous-jacent servant de support au système de plancher est une dalle béton.

Dans les contre-exemples 1 à 2, la couche sus-jacente et les séparateurs sont à base d'un matériau non résilient. Dans les contre-exemples 1 et 2, la couche sus-jacente est une plaque ou un ensemble de plaque de plâtre juxtaposées d'une épaisseur de 10mm. Le module d'Young de la ou des plaques de plâtre est de 2GPa à 20°C. Dans le contre-exemple 1, les séparateurs sont des billes de verre d'un diamètre de 6mm. Le module d'Young des billes de verre est de 69GPa à 20°C. Dans le contre-exemple 2, ils sont des granules à base de fibre de verre d'un diamètre de 8mm.

Dans les contre-exemples 3 et 4, le système de plancher ne comprend pas de séparateurs. Dans le contre-exemple 3, la couche sus-jacente est à base de matériau résilient. Elle est formée par une plaque ou un ensemble de plaques de polystyrène expansé juxtaposées d'une épaisseur de 30mm. Le module d'Young de la ou des plaques de polystyrène expansé est de 3,5MPa à 20°C. Dans le contre-exemple 4, la couche sus-jacente est un matelas de fibre de verre d'une épaisseur de 5mm. Dans ces deux contre-exemples, la couche sus-jacente est en contact direct avec la dalle béton.

A des fins de comparaison, la couche sus-jacente des systèmes de plancher des exemples 1 et 2 et des contre-exemples 1 et 2 est identique. Elle est une plaque ou un ensemble de plaques de plâtre juxtaposées d'une épaisseur de 10mm. Elle est également identique dans les systèmes de plancher des exemples 4 et 5 et le contre-exemple 3. Elle est une plaque ou un ensemble de plaques de polystyrène expansé juxtaposées d'une épaisseur de 30mm. Le contre-exemple 4 est un contre-exemple illustratif.

**[Tableau 2]**

| Tableau 2 | CEx. 1 | CEx. 2 | CEx. 3 | CEx. 4 |
|---|---|---|---|---|
| Chape flottante | Mortier | Mortier | Mortier | Mortier |
| | 30mm | 30mm | 30mm | 30mm |
| Couche sus-jacente | Plaque plâtre | Plaque plâtre | Plaque EPS | Matelas fibres de verre |
| | 10mm | 10mm | 30mm | 5mm |
| Séparateur | Billes verre | Granules fibres verre | - | - |
| | Ø 6mm | Ø 8mm | | |
| Elément sous-jacent | Dalle béton | Dalle béton | Dalle béton | Dalle béton |

Le système de plancher de chacun des exemples et des contre-exemples a fait l'objet d'une mesure de la réduction du niveau de bruit au choc normalisé, ΔL, en fonction de la fréquence selon les normes NF EN ISO 10140:2013 et NF EN ISO 717-2 :2013 pour les revêtements de sol. Le plancher de référence est une dalle béton d'une épaisseur de 140mm.

Les résultats sont représentés dans la figure 3 pour les exemples 1 à 3 et 6, et les contre-exemples 1 et 2, la figure 4 pour les exemples 4 et 5 et pour le contre-exemple 3.

La figure 3 montre qu'à partir de 200Hz les systèmes de plancher selon les exemples 1 à 3 et 6, présentent une réduction du niveau de bruit au choc supérieure à celui des systèmes de plancher selon l'état de la technique, contre-exemples 1 et 2. En moyenne, la réduction est supérieure d'environ 5 à 20dB entre les exemples 1 à 3, d'une part, et les contre-exemples 1 et 2, d'autre part.

Sur la figure 3, la réduction du niveau de bruit au choc pour le système de plancher de l'exemple 6 est représentée à titre comparatif au regard des systèmes de plancher des exemples 1 à 3. Dans cet exemple, la couche sus-jacente est à base de silicone et les séparateurs sont des cordons en caoutchouc formant un maillage. Un tel système de plancher permet d'obtenir une réduction de niveau de bruit au choc équivalent aux systèmes de plancher des exemples 1 et 2.

La figure 4 montre que, sur toute la gamme de fréquence, les systèmes de plancher selon les exemples 4 et 5, présentent une réduction du niveau de bruit au choc supérieure à celui des systèmes de plancher selon l'état de la technique, contre-exemple 3. En moyenne, la réduction est supérieure d'environ 5dB entre les exemples 4 et 5, d'une part, et le contre-exemple 3, d'autre part.

Le niveau de réduction du niveau de bruit de choc pondéré, ΔL_{w}, par rapport à un plancher de référence, a également été déterminé pour chacun des systèmes de plancher des exemples et contre-exemples selon les mêmes normes NF EN ISO 10140:2013 et NF EN ISO 717-2 :2013 pour les revêtements de sol. Le plancher de référence est une dalle béton d'une épaisseur de 140mm.

Les résultats des exemples 1 à 3 et des contre-exemples 1, 2 et 4, dans lesquels la couche sus-jacentes du système de plancher est rigide, sont comparés dans le tableau 3. Le résultat de l'exemple 6 est également indiqué dans le tableau 3.

Les résultats des exemples 4 et 5, et des contre-exemples 3 et 4, dans lesquels la couche sus-jacentes du système de plancher est à base d'un matériau résilient, sont comparés dans le tableau 4.

La comparaison des données du tableau 3 montre qu'un système de plancher comprenant une couche sus-jacente à base d'un matériau non résilient et des séparateurs élastiques à base d'un matériau résilient, exemples 1 à 3, permet un gain d'environ 40 à 110% sur la réduction du niveau de bruit de choc pondéré par rapport à un système de plancher selon l'état de la technique comprenant des séparateurs à base d'un matériau non résilient, contre-exemples 1 et 2.

**[Tableau 3]**

| Tableau 3 | Ex. 1 | Ex. 2 | Ex. 3 | Ex. 6 | CEx. 1 | CEx. 2 |
|---|---|---|---|---|---|---|
| ΔL_{w} (dB) | 20 | 20 | 25 | 19 | 12 | 14 |

La comparaison des données du tableau 4 montre qu'un système de plancher comprenant une couche sus-jacente à base d'un matériau résilient et des séparateurs à base d'un matériau résilient ou non résilient, exemples 4 et 5, permet un gain d'environ 25 à 35% sur la réduction du niveau de bruit de choc pondéré par rapport à un système de plancher selon l'état de la technique ne comprenant pas de séparateurs, contre-exemples 3 et 4.

**[Tableau 4]**

| Tableau 4 | Ex. 4 | Ex. 5 | CEx. 3 | CEX. 4 |
|---|---|---|---|---|
| ΔL_{w} (dB) | 27 | 25 | 20 | 20 |

Ces exemples illustrent bien les avantages d'un système de plancher selon l'invention par rapport à un système de plancher de l'état de la technique. Le gain sur la réduction du niveau de bruit au choc pondéré est d'au moins 25% et peut atteindre plus de 100%.

## Revendications

1. Système de plancher (1000, 2000) comprenant une chape flottante (1001) et des séparateurs (1003, 2001) disposés sous ladite chape flottante (1001), dans lequel les séparateurs (1003, 2001) sont en contact ponctuel et/ou linéique avec la surface d'un élément sous-jacent (1004) susceptible de servir de support au système de plancher (1000) et avec la surface d'une couche sus-jacente (1002) disposée entre ladite chape flottante (1001) et lesdits séparateurs (1003, 2001),
dans lequel les séparateurs (1003, 2001) séparent l'élément sous-jacent (1004) et la couche sus-jacente (1002) de manière à ce qu'ils ne soient pas en contact entre eux et à former un réseau de cavités creuses (1005) entre l'élément sous-jacent (1004) et la couche sus-jacente (1002), et
**caractérisé en ce que** :
- la couche sus-jacente (1002) est à base de matériau résilient,
- les séparateurs (1003) ne sont pas à base de matériau résilient,
- le module d'Young de la couche sus-jacente (1002) est inférieur ou égal à 1GPa à 20°C, et
- le module d'Young des séparateurs (1003, 2001) est supérieur à 20GPa à 20°C.

2. Système de plancher (1000) selon la revendication 1, tel que les séparateurs (1003) sont des particules de forme convexe.

3. Système de plancher (1000) selon la revendication 2, tel que les particules sont de forme sphérique ou cylindrique.

4. Système de plancher (1000) selon l'une quelconque des revendications 1 à 3, tel que le diamètre de Féret des séparateurs (1003) est compris entre 1 et 100mm, de préférence entre 3 et 70mm.

5. Système de plancher (1000) selon l'une quelconque des revendications 1 à 4, tel que la densité de répartition des séparateurs (1003) est comprise entre 10 et 2500 séparateurs par mètre carré.

6. Système de plancher (1000) selon l'une quelconque des revendications 1 à 5, tel que les séparateurs (1003) sont repartis sur l'élément sous-jacent (1004) selon un motif géométrique régulier.

7. Système de plancher (2000) selon la revendication 1, tel que les séparateurs (2001) sont des cordons formant un maillage.

8. Système de plancher (1000, 2000) selon l'une quelconque des revendications 1 à 7, tel que la couche sus-jacente (1002) est à base d'un matériau choisi parmi le polystyrène expansé, le caoutchouc, le silicone, le polyuréthane ou leur combinaison.

9. Système de plancher (1000, 2000) selon l'une quelconque des revendications 1 à 8, tel que les séparateurs (1003, 2001) sont fixés à la surface de la couche sus-jacente.

10. Système de plancher (1000, 2000) selon la revendication 9, tel que la couche sus-jacente (1002) est un film ou un tissu déformable.

11. Système de plancher (1000, 2000) selon la revendication 10, tel que le couche sus-jacente (1002) est un film étanche.

12. Kit de fabrication d'un système de plancher (1000, 2000) selon l'un quelconque des revendications 1 à 8 comprenant une préparation pour chape flottante (1001), une couche sus-jacente (1002) et un lot de séparateurs (1003, 2001), **caractérisé en ce que** :
- la couche sus-jacente (1002) est à base de matériau résilient,
- les séparateurs (1003) ne sont pas à base de matériau résilient,
- le module d'Young de la couche sus-jacente (1002) est inférieur ou égal à 1GPa à 20°C, et
- le module d'Young des séparateurs (1003, 2001) est supérieur à 20GPa à 20°C.

13. Kit pour la fabrication d'un système de plancher (1000, 2000) selon l'une quelconque des revendications 9 à 11, tel que le kit comprend une préparation pour chape flottante (1001), et une couche sus-jacente (1002) sur la surface de laquelle sont fixés des séparateurs (1003, 2001), **caractérisé en ce que** :
- la couche sus-jacente (1002) est à base de matériau résilient,
- les séparateurs (1003) ne sont pas à base de matériau résilient,
- le module d'Young de la couche sus-jacente (1002) est inférieur ou égal à 1GPa à 20°C, et
- le module d'Young des séparateurs (1003, 2001) est supérieur à 20GPa à 20°C.

14. Procédé de fabrication d'un système de plancher (1000, 2000) selon l'une quelconque des revendications 1 à 8 comprenant les étapes suivantes :
- la mise à disposition d'un kit selon la revendication 12 ou 13,
a. la dispersion desdits séparateurs (1003, 2001) sur un élément sous-jacent (1004) susceptible de servir de support au système de plancher (1000, 2000),
b. la pose de ladite couche sus-jacente (1002) au-dessus des séparateurs (1003, 2001) de manière à ce que les séparateurs (1003, 2001) soient en contact ponctuel et/ou linéique avec la surface de ladite couche sus-jacente (1002),
c.la mise en œuvre de ladite chape flottante (1001) au-dessus de ladite couche sus-jacente (1002).

## Patentansprüche

1. Bodensystem (1000, 2000), umfassend einen schwimmenden Estrich (1001) und Trennglieder (1003, 2001), die unter dem schwimmenden Estrich (1001) angeordnet sind, wobei die Trennglieder (1003, 2001) in Punkt- und/oder Linienkontakt mit der Oberfläche eines darunterliegenden Elements (1004), das geeignet ist, um als Träger für das Bodensystem (1000) zu dienen, und mit der Oberfläche einer darüberliegenden Schicht (1002) stehen, die zwischen dem schwimmenden Estrich (1001) und den Trenngliedern (1003, 2001) angeordnet ist,
wobei die Trennglieder (1003, 2001) das darunterliegende Element (1004) und die darüberliegende Schicht (1002) so trennen, dass sie nicht miteinander in Kontakt stehen und ein Netzwerk von Hohlräumen (1005) zwischen dem darunterliegenden Element (1004) und der darüberliegenden Schicht (1002) ausbilden, und **dadurch gekennzeichnet, dass**:
- die darüberliegende Schicht (1002) auf elastischem Material basiert,
- die Trennglieder (1003) nicht auf elastischem Material basieren,
- der Elastizitätsmodul der darüberliegenden Schicht (1002) bei 20 °C kleiner als oder gleich 1 GPa ist, und
- der Elastizitätsmodul der Trennglieder (1003, 2001) bei 20 °C größer als 20 GPa ist.

2. Bodensystem (1000) nach Anspruch 1, wobei die Trennglieder (1003) konvex geformte Partikel sind.

3. Bodensystem (1000) nach Anspruch 2, wobei die Partikel kugelförmig oder zylindrisch sind.

4. Bodensystem (1000) nach einem der Ansprüche 1 bis 3, wobei der Feret-Durchmesser der Trennglieder (1003) zwischen 1 und 100 mm, vorzugsweise zwischen 3 und 70 mm beträgt.

5. Bodensystem (1000) nach einem der Ansprüche 1 bis 4, wobei die Verteilungsdichte der Trennglieder (1003) zwischen 10 und 2500 Trennglieder pro Quadratmeter beträgt.

6. Bodensystem (1000) nach einem der Ansprüche 1 bis 5, wobei die Trennglieder (1003) in einem regelmäßigen geometrischen Muster auf dem darunterliegenden Element (1004) verteilt sind.

7. Bodensystem (2000) nach Anspruch 1, wobei die Trennglieder (2001) Schnüre sind, die ein Netz ausbilden.

8. Bodensystem (1000, 2000) nach einem der Ansprüche 1 bis 7, wobei die darüberliegende Schicht (1002) auf einem Material basiert, das aus expandiertem Polystyrol, Gummi, Silikon, Polyurethan oder einer Kombination davon ausgewählt ist.

9. Bodensystem (1000, 2000) nach einem der Ansprüche 1 bis 8, wobei die Trennglieder (1003, 2001) an der Oberfläche der darüberliegenden Schicht befestigt sind.

10. Bodensystem (1000, 2000) nach Anspruch 9, wobei die darüberliegende Schicht (1002) eine verformbare Folie oder ein verformbares Gewebe ist.

11. Bodensystem (1000, 2000) nach Anspruch 10, wobei die darüberliegende Schicht (1002) eine wasserdichte Folie ist.

12. Bausatz zum Herstellen eines Bodensystems (1000, 2000) nach einem der Ansprüche 1 bis 8, umfassend eine Zubereitung für einen schwimmenden Estrich (1001), eine darüberliegende Schicht (1002) und einen Satz Trennglieder (1003, 2001), **dadurch gekennzeichnet, dass**:
- die darüberliegende Schicht (1002) auf elastischem Material basiert,
- die Trennglieder (1003) nicht auf elastischem Material basieren,
- der Elastizitätsmodul der darüberliegenden Schicht (1002) bei 20 °C kleiner als oder gleich 1 GPa ist, und
- der Elastizitätsmodul der Trennglieder (1003, 2001) bei 20 °C größer als 20 GPa ist.

13. Bausatz zum Herstellen eines Bodensystems (1000, 2000) nach einem der Ansprüche 9 bis 11, wobei der Bausatz eine Zubereitung für einen schwimmenden Estrich (1001) und eine darüberliegende Schicht (1002) umfasst, auf deren Oberfläche Trennglieder (1003, 2001) befestigt sind,
**dadurch gekennzeichnet, dass**:
- die darüberliegende Schicht (1002) auf elastischem Material basiert,
- die Trennglieder (1003) nicht auf elastischem Material basieren,
- der Elastizitätsmodul der darüberliegenden Schicht (1002) bei 20 °C kleiner als oder gleich 1 GPa ist, und
- der Elastizitätsmodul der Trennglieder (1003, 2001) bei 20 °C größer als 20 GPa ist.

14. Verfahren zum Herstellen eines Bodensystems (1000, 2000) nach einem der Ansprüche 1 bis 8, umfassend die folgenden Schritte:
- Bereitstellen eines Bausatzes nach Anspruch 12 oder 13,
a. Verteilen der Trennglieder (1003, 2001) auf einem darunterliegenden Element (1004), das geeignet ist, um als Träger für das Bodensystem (1000, 2000) zu dienen,
b. Legen der darüberliegenden Schicht (1002) über die Trennglieder (1003, 2001), sodass die Trennglieder (1003, 2001) in Punkt- und/oder Linienkontakt mit der Oberfläche der darüberliegenden Schicht (1002) stehen,
c. Implementieren des schwimmenden Estrichs (1001) über der darüberliegenden Schicht (1002).

## Claims

1. Flooring system (1000, 2000) comprising a floating screed (1001) and separators (1003, 2001) arranged beneath said floating screed (1001), the separators (1003, 2001) being in point and/or line contact with the surface of an underlying element (1004) capable of supporting the flooring system (1000) and with the surface of an overlying layer (1002) arranged between said floating screed (1001) and said separators (1003, 2001),
the separators (1003, 2001) separating the underlying element (1004) and the overlying layer (1002) so that they are not in contact with one another and so as to form a network of hollow cavities (1005) between the underlying element (1004) and the overlying layer (1002), and **characterized in that**:
- the overlying layer (1002) is made of resilient material,
- the separators (1003) are not made of resilient material,
- the Young's modulus of the overlying layer (1002) is less than or equal to 1 GPa at 20°C, and
- the Young's modulus of the separators (1003, 2001) is greater than 20 GPa at 20°C.

2. Flooring system (1000) according to claim 1, such that the separators (1003) are convex-shaped particles.

3. Flooring system (1000) according to claim 2, such that the particles are spherical or cylindrical in shape.

4. Flooring system (1000) according to any of claims 1 to 3, such that the Feret diameter of the separators (1003) is between 1 and 100 mm, preferably between 3 and 70 mm.

5. Flooring system (1000) according to any of claims 1 to 4, such that the distribution density of the separators (1003) is between 10 and 2500 separators per square meter.

6. Flooring system (1000) according to any of claims 1 to 5, such that the separators (1003) are distributed over the underlying element (1004) in a regular geometric pattern.

7. Flooring system (2000) according to claim 1, such that the separators (2001) are cords forming a mesh.

8. Flooring system (1000, 2000) according to any of claims 1 to 7, such that the overlying layer (1002) is made of a material selected from expanded polystyrene, rubber, silicone, polyurethane or a combination thereof.

9. Flooring system (1000, 2000) according to any of claims 1 to 8, such that the separators (1003, 2001) are attached to the surface of the overlying layer.

10. Flooring system (1000, 2000) according to claim 9, such that the overlying layer (1002) is a deformable film or fabric.

11. Flooring system (1000, 2000) according to claim 10, such that the overlying layer (1002) is a waterproof film.

12. Kit for producing a flooring system (1000, 2000) according to any of claims 1 to 8, comprising a preparation for floating screed (1001), an overlying layer (1002) and a batch of separators (1003, 2001), **characterized in that**:
- the overlying layer (1002) is made of resilient material,
- the separators (1003) are not made of resilient material,
- the Young's modulus of the overlying layer (1002) is less than or equal to 1 GPa at 20°C, and
- the Young's modulus of the separators (1003, 2001) is greater than 20 GPa at 20°C.

13. Kit for producing a flooring system (1000, 2000) according to any of claims 9 to 11, such that the kit comprises a preparation for floating screed (1001), and an overlying layer (1002) on the surface of which separators (1003, 2001) are attached, **characterized in that:**
- the overlying layer (1002) is made of resilient material,
- the separators (1003) are not made of resilient material,
- the Young's modulus of the overlying layer (1002) is less than or equal to 1 GPa at 20°C, and
- the Young's modulus of the separators (1003, 2001) is greater than 20 GPa at 20°C.

14. Method for producing a flooring system (1000, 2000) according to any of claims 1 to 8, comprising the following steps:
- providing a kit according to claim 12 or 13,
a. dispersing said separators (1003, 2001) on an underlying element (1004) capable of supporting the flooring system (1000, 2000),
b. laying said overlying layer (1002) on top of the separators (1003, 2001) so that the separators (1003, 2001) are in point and/or line contact with the surface of said overlying layer (1002),
c. placing said floating screed (1001) on top of said overlying layer (1002).
